# EUROPÄISCHE PATENTSCHRIFT

(11) **EP 3 046 126 B1**
(45) Veröffentlichungstag und Bekanntmachung des Hinweises auf die Patenterteilung: **10.10.2018**
(21) Anmeldenummer: 15151138.3
(22) Anmeldetag: 14.01.2015
(51) Int. Cl.: H01H 13/48, H01H 13/86

(54) **Schaltvorrichtung**
Switching device
Dispositif de commutation

(43) Veröffentlichungstag der Anmeldung: 20.07.2016
(73) Patentinhaber: RAFI GmbH & Co. KG, 88276 Berg (DE)
(72) Erfinder: Glück, Peter, 88400 Biberach (DE); Wasmeier, Albert, 88677 Markdorf (DE); Riedter, Karl, 88255 Baindt (DE); Da Silva, Manuel, 88276 Berg (DE)
(74) Vertreter: Engelhardt, Volker

(56) Entgegenhaltungen:
- EP-A1- 2 645 391
- DE-B3-102009 022 687
- US-A- 3 711 668
- US-A- 4 803 321

## Beschreibung

Die Erfindung bezieht sich auf eine Schaltvorrichtung nach dem Oberbegriff des Patentanspruches 1.

Eine derartige Schaltvorrichtung ist beispielsweise der EP 2 645 391 A1 zu entnehmen. Dort ist eine biegeelastische und elektrisch leitfähige Schnappscheibe vorgesehen, die an einem dünnwandigen Körper angebracht ist. Die Schnappscheibe und der Körper sind fest auf der Oberfläche einer Leiterplatte montiert, auf der mindestens ein elektrischer Schaltkontakt, der in Richtung der Schnappscheibe von der Leiterplatte absteht, vorgesehen ist.

Beim Durchdrücken der Schnappscheibe entsteht zwischen den beiden Schaltkontakten ein Kurzschluss, durch den ein elektrisches Signal generierbar ist, das mittels einer Auswerte- und Steuereinrichtung in ein elektrisches Schaltsignal umwandelbar ist.

Solche Schaltvorrichtungen haben sich in der Praxis zwar bewährt, weisen jedoch den Nachteil auf, dass diese ausschließlich in elektrischen Geräten verwendet werden können, die einen entsprechend groß bemessenen Bauraum auf der Leiterplatte aufweisen, in dem nämlich die Schaltvorrichtung einbaubar ist. Die Schaltvorrichtung und die Leiterplatte benötigen einen vorgegebenen Bauraum.

Zudem ist die Befestigung des Körpers und der Schnappscheibe an der Leiterplatte oftmals problematisch, denn solche Schaltvorrichtungen sollen in Umgebungen eingesetzt werden, in denen Verschmutzungen in flüssiger oder gasförmiger Zusammensetzung vorliegen, die dann zwischen den Körper und der Leiterplatte in Richtung des Schaltkontaktes eindringen und diesen verschmutzen, korrigieren oder anderweitig beschädigen.

Darüber hinaus ist die Herstellung solcher Schaltvorrichtungen äußerst kostenintensiv, da mehrere Herstellungsschritte zur Fertigung der Schaltvorrichtung und zu deren Fixierung an der Leiterplatte notwendig sind.

Es ist daher Aufgabe der Erfindung, eine Schaltvorrichtung der eingangs genannten Gattung derart weiterzubilden, dass diese einerseits einen erheblich reduzierten Bauraum aufweist und andererseits äußerst kostengünstig herstellbar ist und auf einfache und unkomplizierte Weise mit einer Leiterplatte verbunden werden kann, ohne dass die Leiterplatte den vorhandenen Bauraum für die Schaltvorrichtung beeinträchtigt bzw. diesen reduziert.

Diese Aufgaben sind erfindungsgemäß durch die Merkmale des kennzeichnenden Teils von Patentanspruch 1 gelöst.

Weitere vorteilhafte Weiterbildungen der Erfindung ergeben sich aus den Unteransprüchen.

Dadurch, dass das Gehäuse und das Schaltelement einen Raum einschließen, dass in dem Boden des Gehäuses mindestens ein Schaltkontakt vorgesehen ist und dass der jeweilige Schaltkontakt in Richtung des Schaltelementes und aus der Außenkontur des Gehäuses übersteht, ist gewährleistet, dass der Schaltkontakt zum einen nach außen luft- und/oder wasserdicht verschlossen ist und zum anderen, dass die räumlichen Abmessungen des Gehäuses derart klein ausgestaltet sein können, dass dieses auch in Bauteilen eingesetzt werden kann, in denen lediglich eine geringe räumliche Ausdehnung für solche Schaltvorrichtungen vorhanden ist. Diese Schaltvorrichtungen dienen in Schließanlagen beispielweise nämlich dazu, die in das Schloss eingeführten Schlüssel zu verifizieren, so dass diese berechtigt sind, das Türschloss zu öffnen. Eine Vielzahl solcher Schaltvorrichtungen sind demnach in der Schließanlage derart positioniert, dass ausschließlich der Schlüssel sämtliche der Schaltvorrichtungen gleichzeitig betätigt, der die korrekte Zugangsberechtigung für das Schloss aufweist.

Da die Leiterplatte außerhalb der Schaltvorrichtung positioniert ist, nimmt diese keinen Platz ein, sondern kann vielmehr räumlich entfernt von der jeweiligen Schaltvorrichtung eingebaut werden. Die in das Gehäuse der Schaltvorrichtung eingegossenen oder eingeklebten oder anderweitig dort befestigten Schaltkontakte sind fest an dem Gehäuse fixiert und ragen sowohl in Richtung des Schaltelementes als auch nach außen, so dass diese als Leiter verwendet werden können, um die Betätigung des Schaltelementes elektrisch auszuwerten.

Es ist besonders vorteilhaft, wenn das Schaltelement mittels Bördelung oder Ultraschallschweißen mit dem Gehäuse verbunden ist, denn dadurch ist zum einen das Schaltelement fest mit dem Gehäuse fixiert und zum anderen sind die Übergangsbereiche zwischen dem Schaltelement und dem Gehäuse luft- bzw. wasserdicht verschlossen, so dass der von der Schnappscheibe und dem Gehäuse eingeschlossene Innenraum vollständig abgedichtet ist.

In der Zeichnung sind drei erfindungsgemäße Ausführungsbeispiele einer Schaltvorrichtung dargestellt, die nachfolgend im Einzelnen erläutert ist. Im Einzelnen zeigt:
- Figur 1a: eine Schaltvorrichtung mit einem Schaltelement und einem fest mit diesem verbundenen Gehäuse in dem zwei Schaltkontakte vorgesehen sind, die mit einer Leiterbahn, die benachbart zu dem Gehäuse angeordnet ist, verbunden ist, im Schnitt,
- Figur 1b: die Schaltvorrichtung gemäß Figur 1a, in perspektivischer Ansicht von oben,
- Figur 2a: die Schaltvorrichtung gemäß Figur 1a, bei der das Schaltelement mittels Ultraschallschweißen mit dem Gehäuse verbunden ist,
- Figur 2b: die Schaltvorrichtung gemäß Figur 2a, in perspektivischer Ansicht von oben,
- Figur 3: ein zweites Ausführungsbeispiel der Schaltvorrichtung gemäß Figur 1a mit einem zusätzlich am Gehäuse befestigten Betätigungselement,
- Figur 4: das Gehäuse gemäß Figuren 1a und 2a, von unten, an dem vier Befestigungsfüße vorgesehen sind und
- Figur 5: ein drittes Ausführungsbeispiel der Schaltvorrichtung gemäß Figur 1a mit einem zusätzlich über das Gehäuse gestülptes Betätigungselement in Form einer Kappe.

In den Figuren 1a und 1b ist eine Schaltvorrichtung 1 abgebildet, durch die eine mechanisch ausgelöste Bewegung in ein elektrisches Schaltsignal umgewandelt ist, um beispielsweise eine Werkzeugmaschine oder ein sonstiges elektrisches Gerät zu steuern. Die Schaltvorrichtung 1 kann als Miniaturbauteil auch in einer Schließanlage oder einem Schloss einer Tür eingebaut sein und durch die Zacken eines Schlüssels betätigt werden. Der zur Verfügung stehende Bauraum für die Schaltvorrichtung 1 ist dabei äußerst gering bemessen, so dass die Schaltvorrichtung 1 als Miniaturausführung eine räumliche Ausdehnung von 3 auf 3 Millimeter oder einen Durchmesser von ca. 3 Millimeter aufweist.

Die Schaltvorrichtung 1 besteht aus einem formfesten und temperaturbeständigen Kunststoff-Werkstoff hergestellten Gehäuse 2 und einem fest mit diesem verbundenen Schaltelement 3. Das Schaltelement 3 ist entweder vollständig aus einem elektrisch leitfähigen Werkstoff, beispielsweise einem Metall, hergestellt oder zumindest bereichsweise mit einem elektrisch leitfähigen Werkstoff beschichtet. Das Schaltelement 3 wird in der Fachliteratur auch als Schnappscheibe bezeichnet, denn das Schaltelement 3 wird beim Betätigen in die Bewegungsrichtung 4 aus der Ausgangsposition, die konkav nach außen gekrümmt ist, in eine konvexe Krümmung überführt und in Richtung eines Schaltkontaktes 11 bewegt. Der Schaltkontakt 11 ist dabei fester Bestandteil des Gehäuses 2.

Der Schaltkontakt 11 kann als Kugel oder als zylinderförmiger, vollständig geschlossener oder rohrförmiger Körper ausgestaltet sein. Dem Schaltkontakt 11 kann auch ein Steg, eine Nut oder vergleichbares angeformt sein, die einen Formschluss mit dem Gehäuse 2 bilden. Es ist erfindungswesentlich, dass der Schaltkontakt 11 aus einem elektrisch leitfähigen Werkstoff hergestellt ist.

Der Schaltkontakt 11, der in den Ausführungsbeispielen der Figuren 1a und 1b aus zwei Kugeln gebildet ist, ist fest in das Gehäuse 2 eingebettet. Während der Herstellung des Schaltelementes 1 werden der Schalkontakt 11 bzw. die Kugeln derart durch die flüssige Kunststoffmasse eingebettet, so dass der jeweilige als Kugel ausgestaltete Schaltkontakt 11 im Bereich des Gehäuses 2 ummantelt ist.

Dabei ist es technisch zwingend erforderlich, dass der jeweilige Schaltkontakt 11 sowohl in Richtung des Schaltelementes 3 als auch aus dem Gehäuse 2 übersteht. Das Gehäuse 2 weist einen planen Boden 6 auf, von dem der jeweilige Schaltkontakt 11 übersteht.

Das Gehäuse 2 und das Schaltelement 3 bilden einen vollständig luft- und/oder wasserdicht geschlossenen Raum 5, in den der jeweilige Schaltkontakt 11 hineinragt. Beim Durchdrücken in die Bewegungsrichtung 4 des Schaltelementes 3 gelangt diese mit den beiden Schaltkontakten 11 in Berührung, so dass ein elektrischer Kurzschluss entsteht, wodurch das elektrische Schaltsignal gebildet ist.

Um das Schaftelement 3 fest und luft- bzw. wasserdicht mit dem Gehäuse 2 zu verbinden, ist eine Klebeschicht 21 vorgesehen und das Gehäuse 2 weist eine senkrecht von dem Boden 12 abstehende Wand 7 auf, die eine L-förmige Innenquerschnittskontur einnimmt und eine Anlagefläche für das Schaltelement 3 aufweist. Zwischen der Innenseite der Wand 7 ist die Schnappscheibe bzw. das Schaltelement 3 auf der Anlagefläche positioniert. Mittels der Klebeschicht 21 ist das Schaltelement 3 fest sowie wasser- bzw. luftdicht mit dem Gehäuse 2 verbunden, so dass die Schnappscheibe bzw. das Schaltelement 3 im Bereich der Anlagefläche nicht relativ zu dem Gehäuse 2 bewegbar ist, sondern lediglich das Zentrum des Schaltelementes 3 in Richtung der Schaltkontakte 11 bewegbar ist.

Dadurch, dass die Schnappscheibe bzw. das Schaltelement 3 in seinem Zentrum eine Kuppe oder eine domförmig ausgestaltete Querschnittskontur aufweist, erhöht sich die Stabilität des Schaltelementes 3, denn die Kuppe versteift das dünnwandige Schaltelement 3 und kann gleichzeitig zusätzlich in Richtung des jeweiligen Schaltkontaktes 11 bewegt sein.

In den Figuren 2a und 2b ist die Klebeschicht 21 durch eine Ultraschallbördelung 22 ersetzt, durch die ein Überstand der Wand 7 geschaffen ist, der kraft- bzw. formschlüssig mit dem Schaltelement 3 zusammenwirkt. Zwischen dem Schaltelement 3 und dem Gehäuse 2 entsteht eine feste Verbindung und darüber hinaus ist der Spalt zwischen dem Gehäuse 2 bzw. dessen Wand 7 und dem Schaltelement 2 derart abgedichtet, so dass weder Wasser noch Gaspartikel in den Raum 5 eindringen können.

Beiden Ausführungsvarianten der Figuren 1a, 1b bzw. 2a und 2b ist gemeinsam, dass das jeweilige Schaltelement 3 von außen frei zugänglich ist. Sowohl die Klebeschicht 21 als auch die Ultraschallbördelung 22 verlaufen ringförmig im Außenbereich des jeweiligen Schaltelementes 3.

In Figur 3 ist gezeigt, dass die jeweilige Schnappscheibe bzw. das Schaltelement 3 mittels eines Betätigungselementes 15 vollständig abgedeckt ist. Das Betätigungselement 15 liegt in der Ausgangsposition des Schaltelementes 3 auf diesem auf und ist nach außen geformt. Beim Betätigen des Betätigungselementes 15 in die Bewegungsrichtung 4 wird daher sowohl das Betätigungselement 15 als auch das Schaltelement 3 in Richtung der jeweiligen Schaltkontakte 11 bewegt.

Ein elektrischer Impuls ist beispielsweise durch das Betätigen des Schaltelementes 3 in die Bewegungsrichtung 4 und einer elektrischen Verbindung zwischen zwei benachbarten Schaltkontakten 11 generiert. Der Impuls wird von den Schaltkontakten 11 und mittels einer Leiterplatte 13, auf der eine Vielzahl von Leiterbahnen 14, beispielsweise gitterförmig angeordnet sind, aufgenommen und wird im üblicher technischer Weise an eine Auswerte- und Steuereinrichtung, beispielsweise ein Mikroprozessor, weitergeleitet.

In Figur 4 ist gezeigt, dass am Boden 6, der zur Leiterplatte 13 zugewandten Seite der Schaltvorrichtung 1, vier Füße 16 angeformt sind. Die jeweilige Schaltvorrichtung 1 kann fest mit der Leiterplatte 13 über diese Füße 16 verbunden sein. Mittels einer Schweißnaht, einer Lötverbindung, einer Klebeverbindung, einer Klippverbindung oder einer Schaubverbindung kann der jeweilige Fuß 16 mit der Leiterplatte 13 verbunden sein, so dass eine feste Arretierung zwischen dem Gehäuse 2 der Schaltvorrichtung 1 und der Leiterplatte 13 hergestellt ist.

In der Figur 5 ist gezeigt, dass die jeweilige Schnappscheibe bzw. das Schaltelement 3 durch eine Kappe 23 vollständig abgedeckt ist. Die Kappe 23 umgreift ganz oder teilweise die Wand 7 und ein Fixierring 25 ist auf der der Wand 7 zugewandten Seite derart an der Kappe 23 angeformt, dass der Fixierring 25 in einen Absatz 24 in die Wand 7 eingreift nach Art einer Hinterschneidung. Die Kappe 23 ist somit durch den Fixierring 25 luft- und flüssigkeitsdicht auf die Schaltvorrichtung 1 aufgeklipst. Die Kappe 23 liegt in der Ausgangsposition des Schaltelementes 3 auf diesem auf. Die Kappe 23 ist aus einem verformbaren und elastischen Materials gebildet, so dass beim Betätigen der Kappe 23 in die Bewegungsrichtung 4 sowohl die Kappe 23 als auch das Schaltelement 3 in Richtung der jeweiligen Schaltkontakte 11 bewegt sind.

Die Kontur des Fixierringes 25 ist vorteilhafter Weise an die Kontur des Absatzes 24 der Wand 7 angepasst und bildet im zusammengebauten Zustand der Schaltvorrichtung 1 eine Art Hinterschneidung. Die Kontur des Fixierringes 25 bzw. des Absatzes 24 kann unterschiedliche Formen aufweisen. Auch kann der Absatz 24 als umlaufende Nut oder als von der Wand 7 abstehender Steg ausgeformt sein.

Die Anzahl der Füße 16 kann frei gestaltet werden und die Füße 16 können auch als Kreissegmente bzw. als ein durchgehender Ring ausgestaltet sein, um diesen mit der Leiterplatte 13 zu verbinden.

## Patentansprüche

1. Schaltvorrichtung (1) zur Übertragung einer mechanischen Bewegung in ein elektrisches Schaltsignal, bestehend aus einem Gehäuse (2) mit einem Boden (6) und einer von dem Boden (6) senkrecht abstehenden Wand (7) und einem als Schnappscheibe ausgebildeten elektrischen Schaltelement (3), das mit dem Gehäuse (2) verbunden und relativ zu diesem bewegbar ist, wobei das Gehäuse (2) und das Schaltelement (3) einen Raum (5) einschließen,
**dadurch gekennzeichnet,**
**dass** auf einer Innenseite der Wand (7) die Schnappscheibe bzw. das Schaltelement (3) auf einer Anlagefläche positioniert ist, dass in dem Boden (6) des Gehäuses (2) mindestens zwei Schaltkontakte (11) vorgesehen sind und dass die jeweiligen Schaltkontakte (11) in Richtung des Schaltelementes (3) und aus der Außenkontur des Bodens (6) überstehen.

2. Schaltvorrichtung (1) nach Anspruch 1,
**dadurch gekennzeichnet,**
**dass** der Schaftkontakt (11) als Kugel oder als zylinderförmiger Leiter aus einem elektrisch leitfähigen Werkstoff ausgestaltet ist.

3. Schaltvorrichtung (1) nach Anspruch 1 oder 2,
**dadurch gekennzeichnet,**
der jeweilige Schaltkontakt (11) in dem Boden (6) des Gehäuses (2) eingebettet und fest mit diesem verbunden ist.

4. Schaltvorrichtung (1) nach Anspruch 3,
**dadurch gekennzeichnet,**
**dass** jeweilige Schaltkontakt (11) in eine in dem Boden (6) des Gehäuses (2) eingearbeitete Durchgangsöffnung eingesetzt und in dieser verklebt ist.

5. Schaltvorrichtung (1) nach Anspruch 3
**dadurch gekennzeichnet,**
**dass** der jeweilige Schaltkontakt (11) während der Herstellung des Bodens (6) im Spritzgussverfahren mit dem Gehäuse (2) verbunden ist.

6. Schaltvorrichtung (1) nach einem der vorgenannten Ansprüche,
**dadurch gekennzeichnet,**
**dass** am Boden (6) mindestens ein von diesem abstehender Fuß (16) vorgesehen ist, der mit einem externen Bauteil, vorzugsweise einer Leiterplatte (13), verbindbar ist.

7. Schaltvorrichtung (1) nach Anspruch 6,
**dadurch gekennzeichnet,**
**dass** der Fuß (16) mit dem externen Bauteil verbunden ist und dass das Material des Gehäuses (2) aus einem temperaturbeständigen und formstabilen Werkstoff gebildet ist.

8. Schaltvorrichtung (1) nach einem der vorgenannten Ansprüche,
**dadurch gekennzeichnet,**
**dass** das Schaltelement (3) mittels einer Verklebung (21) oder Ultraschallbördelung (22) verbunden ist.

9. Schaltvorrichtung (1) nach Anspruch 8,
**dadurch gekennzeichnet,**
**dass** die Verklebung (21) oder die Ultraschallverbördelung (22) ringförmig ausgestaltet ist und dass das Schaltelement (3) von außen frei zugänglich ist.

10. Schaltvorrichtung (1) nach einem der vorgenannten Ansprüche,
**dadurch gekennzeichnet,**
**dass** das Schaltelement (3) als Schnappscheibe mit nach oben zusätzlicher Kuppe ausgestaltet ist.

11. Schaltvorrichtung (1) nach einem der vorgenannten Ansprüche,
**dadurch gekennzeichnet,**
**dass** das Schaltelement (3) mindestens eine konkav nach außen gekrümmte Zone aufweist, die bei der Betätigung des Schaltelements (3) in Richtung des jeweiligen Schaltkontaktes (11) elastisch durchbiegbar ist.

12. Schaltvorrichtung (1) nach einem der vorgenannten Ansprüche,
**dadurch gekennzeichnet,**
**dass** an dem Gehäuse (2) ein Druckstück befestigt ist, das benachbart zu dem jeweiligen Schaltelement (3) angeordnet ist und durch das das Schaltelement (3) bei der axialen Zustellung des Druckstückes aktivierbar ist.

13. Schaltvorrichtung (1) nach einem der vorgenannten Ansprüche,
**dadurch gekennzeichnet,**
**dass** das Gehäuse (2) eine Außenabmessung aufweist, die zwischen einem und drei Millimeter im Durchmesser oder eine Kantenlänge von einem bis drei Millimeter beträgt.

14. Schaltvorrichtung (1) nach einem der vorgenannten Ansprüche,
**dadurch gekennzeichnet,**
**dass** ein Betätigungselement (15) oder eine Kappe (23) auf der dem Gehäuse (2) abgewandten Seite des Schaltelementes (3) fest angeordnet ist und eine Bewegung des Betätigungselementes in Bewegungsrichtung (4) auf das Schaltelement (3) überträgt.

15. Schaltvorrichtung (1) nach Anspruch 14,
**dadurch gekennzeichnet,**
**dass** das Betätigungselement (15) oder die Kappe (23) die Wand (7) der Schaltvorrichtung (1) teilweise oder ganz umgreift, dass an der Wand (7) ein Absatz (24) und auf der der Wand (7) zugewandten Seite des Betätigungselementes (15) oder der Kappe (23) ein Fixierring (25) angeformt ist und dass der Absatz (24) und der Fixierring (25) im zusammengesetzten Zustand eine Clipverbindung in Form einer Hinterscheindung bilden, derart, dass das Betätigungselement (15) oder die Kappe (23) an der Schaltvorrichtung 1 lageorientiert gehalten ist.

## Claims

1. A switching device (1) for converting a mechanical movement into an electrical switching signal, comprising a housing (2) with a base (6) and a wall (7) projecting at right angles from the base (6) and an electrical switching element (3) configured as a snap disc that is connected to the housing (2) and can be moved relative to it, in which case the housing (2) and the switching element (3) enclose a space (5),
**characterised in that,**
the snap disc or the switching element (3) is positioned on a contact surface on an inside of the wall (7), that at least two switching contacts (11) are provided in the base (6) of the housing (2) and that the particular switching contacts (11) project in the direction of the switching element (3) and out of the outer contour of the base (6).

2. The switching device (1) in accordance with Claim 1,
**characterised in that,**
the switching contact (11) is configured as a ball or a cylindrically shaped conductor made of an electrically conductive material.

3. The switching device (1) in accordance with Claim 1 or 2,
**characterised in that,**
the particular switching contact (11) is embedded in the base (6) of the housing (2) and is firmly connected to it.

4. The switching device (1) in accordance with Claim 3,
**characterised in that,**
the particular switching contact (11) is inserted into a passage opening worked into the base (6) of the housing (2), and is glued into this passage opening.

5. The switching device (1) in accordance with Claim 3,
**characterised in that,**
the particular switching contact (11) is connected to the housing (2) during manufacture of the base (6) in the injection moulding process.

6. The switching device (1) in accordance with one of the aforementioned claims,
**characterised in that,**
at least one foot (16) is provided on the base (6) and at a distance from it, in which case the foot (16) can be connected to an external component, preferably a circuit board (13).

7. The switching device (1) in accordance with Claim 6,
**characterised in that,**
the foot (16) is connected to the external components, and that the material of the housing (2) is made of a temperature-resistant and dimensionally stable substance.

8. The switching device (1) in accordance with one of the aforementioned claims,
**characterised in that,**
the switching element (3) is connected by means of a glued connection (21) or ultrasonic flanging (22).

9. The switching device (1) in accordance with Claim 8,
**characterised in that,**
the glued connection (21) or the ultrasonic flanging (22) has a ring shape, and that the switching element (3) can be freely accessed from outside.

10. The switching device (1) in accordance with one of the aforementioned claims,
**characterised in that,**
the switching element (3) is configured as a snap disc with an additional dome pointing upwards.

11. The switching device (1) in accordance with one of the aforementioned claims,
**characterised in that,**
the switching element (3) has at least one zone with a concave curvature towards the outside which can be bent elastically when the switching element (3) is actuated in the direction of the particular switching contact (11).

12. The switching device (1) in accordance with one of the aforementioned claims,
**characterised in that,**
a pressure piece is attached to the housing (2) which is arranged adjacent to the particular switching element (3), by means of which the switching element (3) can be activated when the pressure piece is advanced axially.

13. The switching device (1) in accordance with one of the aforementioned claims,
**characterised in that**,
the housing (2) has external dimensions in the range between one and three millimetres in diameter or an edge length from one to three millimetres.

14. The switching device (1) in accordance with one of the aforementioned claims,
**characterised in that,**
an actuating element (15) or a cap (23) is firmly arranged on the side of the switching element (3) facing away from the housing (2), and transfers a movement of the actuating element in the movement direction (4) onto the switching element (3).

15. The switching device (1) in accordance with Claim 14,
**characterised in that,**
the actuating element (15) or the cap (23) partially or entirely encloses the wall (7) of the switching device (7), that a shoulder (24) is formed onto the wall (7) and a fixing ring (25) is formed onto the side of the actuating element (15) or the cap (23) facing away from the wall (7), and that the shoulder (24) and the fixing ring (25) make a clip-on connection in the form of an undercut in the assembled condition, in such a way that the actuating element (15) or the cap (23) is held in a positional orientation on the switching device (1).

## Revendications

1. Dispositif de commutation (1) servant à la transformation d'un mouvement mécanique en un signal électrique, comprenant un boîtier (2) avec un fond (6) et une paroi (7) saillant perpendiculairement du fond (6) et un élément de commutation (3) conçu sous la forme d'un disque à déclic qui est raccordé au boîtier (2) et qui se laisse déplacer relativement à celui-ci, le boîtier (2) et l'élément de commutation (3) renfermant un espace (5),
**caractérisé en ce que**
sur une face intérieure de la paroi (7), le disque à déclic ou l'élément de commutation (3) est positionné sur une face de butée, que dans le fond (6) du boîtier (2), il est prévu au moins deux contacts de commutation (11) et que les contacts de commutation respectifs (11) saillent en direction de l'élément de commutation (3) et hors du contour extérieur du fond (6).

2. Dispositif de commutation (1) d'après la revendication 1,
**caractérisé en ce que**
le contact de commutation (11) est conçu sous la forme d'une bille ou d'un conducteur électrique consistant en un matériau conducteur d'électricité.

3. Dispositif de commutation (1) d'après les revendications 1 ou 2,
**caractérisé en ce que**
le contact de commutation respectif (11) est inséré dans le fond (6) du boîtier (2) et raccordé rigidement à celui-ci.

4. Dispositif de commutation (1) d'après la revendication 3,
**caractérisé en ce que**
le contact de commutation respectif (11) est inséré dans une ouverture de passage prévue dans le fond (6) du boîtier (2) et collé dans celle-ci.

5. Dispositif de commutation (1) d'après la revendication 3,
**caractérisé en ce que**
lors de la réalisation du fond (6), le contact de commutation respectif (11) est raccordé par injection au boîtier (2).

6. Dispositif de commutation (1) d'après une des revendications précédentes,
**caractérisé en ce que**
sur le fond (6), il est prévu au moins un pied (16) saillant de celui-ci et qui est raccordé à un composant externe, de préférence un circuit imprimé (13).

7. Dispositif de commutation (1) d'après la revendication 6,
**caractérisé en ce que**
le pied (16) est raccordé à un composant externe et que le boîtier (2) est fabriqué en matériau résistant aux températures et ayant une forme stable.

8. Dispositif de commutation (1) d'après une des revendications précédentes,
**caractérisé en ce que**
l'élément de commutation (3) est raccordé par collage (21) ou par sertissage ultra-son (22).

9. Dispositif de commutation (1) d'après la revendication 8,
**caractérisé en ce que**
le collage (21) ou le sertissage ultra-son (22) ont une forme annulaire et que l'élément de commutation (3) est librement accessible de l'extérieur.

10. Dispositif de commutation (1) d'après une des revendications précédentes,
**caractérisé en ce que**
l'élément de commutation (3) est conçu sous la forme d'un disque à déclic avec supplémentairement une cime en haut.

11. Dispositif de commutation (1) d'après une des revendications précédentes,
**caractérisé en ce que**
l'élément de commutation (3) possède au moins une zone concave vers l'extérieur qui, à l'actionnement de l'élément de commutation (3), se laisse courber avec élasticité en direction du contact de commande respectif (11).

12. Dispositif de commutation (1) d'après une des revendications précédentes,
**caractérisé en ce que**
sur le boîtier (2), il est monté, près de l'élément de commutation respectif (3), une pièce de pression qui permet d'activer l'élément de commutation (3) à l'avance axiale de la pièce de pression.

13. Dispositif de commutation (1) d'après une des revendications précédentes,
**caractérisé en ce que**
les dimensions extérieures du boîtier (2) sont telles que le diamètre ou la longueur du bord s'élèvent à 1-3 mm.

14. Dispositif de commutation (1) d'après une des revendications précédentes,
**caractérisé en ce que**
sur la face de l'élément de commutation (3) éloignée du boîtier (2), il est fixé un élément d'actionnement (15) ou un capot (23) qui transmet un mouvement de l'élément d'actionnement dans le sens de mouvement (4) à l'élément de commutation (3).

15. Dispositif de commutation (1) d'après la revendication 14,
**caractérisé en ce que**
l'élément d'actionnement (15) ou le capot (23) entourent partiellement ou entièrement la paroi (7) du dispositif de commutation (1), que sur la paroi (7) il est prévu un embout (24) et, sur la face de l'élément d'actionnement (15) ou du capot (23) donnant sur la paroi (7), un anneau de fixation (25), et qu'en état monté, l'embout (24) et l'anneau de fixation (25) constituent un clipage sous la forme d'une contre-dépouille de sorte que l'élément d'actionnement (15) ou le capot (23) sont positionnés sur le dispositif de commutation (1).
